# EUROPÄISCHE PATENTSCHRIFT

(11) **EP 1 432 540 B1**
(45) Veröffentlichungstag und Bekanntmachung des Hinweises auf die Patenterteilung: **24.05.2006**
(21) Anmeldenummer: 02779141.7
(22) Anmeldetag: 07.10.2002
(51) Int. Cl.: B22D 17/00, B22D 25/02, E01C 17/00

(54) **GEHÄUSE FÜR EIN UNTERFLURFEUER**
HOUSING FOR A RECESSED LIGHT
BOITIER POUR BALISAGE ENCASTRE

(30) Priorität: 05.10.2001 DE 10149258
(43) Veröffentlichungstag der Anmeldung: 30.06.2004
(73) Patentinhaber: SIEMENS AKTIENGESELLSCHAFT, 80333 München (DE)
(72) Erfinder: LAENEN, Guy, B-3061 Leefdaal (BE); VANDEVOORDE, Jean-Claude, B-1820 Steenkokkerzeel (BE); WILLEMS, Louis, B-3400 Landen (BE)
(86) Internationale Anmeldenummer: PCT/DE2002/003784
(87) Internationale Veröffentlichungsnummer: WO 2003/031098

(56) Entgegenhaltungen:
- WO-A-99/64783
- DE-A- 4 008 932
- GB-A- 896 202
- US-B1- 6 196 697

## Beschreibung

Die Erfindung bezieht sich auf ein Gehäuse für ein Unterflurfeuer nach dem Oberbegriff des Patentanspruches 1.

Solche Unterflurfeuer werden z.B. zur Befeuerung von Landebahnen, Taxiways, etc. von Flughäfen eingesetzt. Herkömmliche Unterflurfeuer werden im Aluminiumgussverfahren hergestellt und müssen in Bezug auf ihre Maßhaltigkeit nachbearbeitet werden. Nachbearbeitungsschritte bestehen z.B. darin, dass der Auflagerand bzw. die Auflagenut für den Gehäusedeckel nachgefräst werden muss.

Die Offenlegungsschrift DE 40 08 932 A1 offenbart ein Beleuchtungssystem, insbesondere für Fahr- und Rollbahnen von Flughäfen, das eine etwa runde Basisplatte als Deckel enthält. In der Basisplatte ist für jede Abstrahlrichtung ein modularer Einsatz zur Lichterzeugung und -abstrahlung angeordnet, der ein Gehäuse enthält. Das Gehäuse besteht dabei aus einem gut wärmeleitenden Material, z.B. aus einer Metalllegierung, die durch Druckguss in die komplizierte Form des Gehäuses gebracht wird.

Aus der GB 896,202 ist ein Unterflurfeuer für Rollbahnen von Flughäfen bekannt, das ein Lampengehäuse und eine Abdeckung aufweist, welche aus einer Aluminiumlegierung durch Druckgießen hergestellt werden.

Als weitere Nachbearbeitungsschritte müssen Gewindebohrungen in den Auflagerand zur Befestigung des Gehäusedeckels eingebracht werden. Soweit ein Positionierstift für den Gehäusedeckel vorgesehen ist, muss für diesen ebenfalls ein Loch gebohrt und ein Gewinde eingeschnitten werden. Das herkömmliche Verfahren zur Herstellung eines Gehäuses für ein Unterflurfeuer ist daher sehr zeit- und kostenintensiv.

Aufgabe der Erfindung ist es, ein Gehäuse für ein Unterflurfeuer bereitzustellen, das die genannten Nachteile nicht mehr aufweist.

Diese Aufgabe wird gelöst durch ein Gehäuse für ein Unterflurfeuer, welches im Aluminiumdruckgussverfahren hergestellt ist, wobei Befestigungsmittel für einen Deckel im selben Herstellungsverfahren direkt mit eingegossen sind. Der Vorteil dieses Herstellungsverfahrens besteht darin, dass die Gehäuse in Bezug auf ihre Maßhaltigkeit und im Hinblick auf Befestigungsmittel nicht mehr nachgefräst oder nachgearbeitet werden müssen.

Ein weiterer Vorteil der Erfindung besteht darin, dass als Befestigungsmittel ein - insbesondere rostfreier - Stahlstift mit eingegossen ist. Dieser Stahlstift kann bereits vorab mit einer Gewindebohrung versehen sein. Die Gewindebohrung kann aber auch erst im Nachhinein hergestellt werden.

Eine weitere vorteilhafte Ausbildung der Erfindung besteht darin, dass das Gehäuse einen Positionierungsstift für die Positionierung eines Deckels aufweist. Damit wird die Montage erheblich vereinfacht, da der Deckel nur noch in der vorgesehenen Lage anbringbar ist; zum anderen kann der Positionierungsstift ebenfalls direkt im selben Herstellungsverfahren mit eingegossen werden.

Eine besonders vorteilhafte Ausbildung der Erfindung besteht darin, dass das Unterflurfeuer auf einer Seite zwei Eingänge für Kabelzuführungen aufweist. Diese einfache Lösung wurde bisher offenbar von der Fachwelt völlig übersehen, da dies eine erhebliche Erleichterung der Kabelverbindungen mit den seriell geschalteten Unterflurfeuern mit sich bringt.

In vorteilhafter Weise kann im Inneren des Gehäuses ein Erdungsanschluss mit angeformt werden. Im selben Druckgussverfahren können auch an der Außenseite des Gehäuses ein oder mehrere Erdungsanschlüsse mit angeformt sein. Selbstverständlich lassen sich ohne großen Aufwand auch sowohl innen als auch außen ein Erdungsanschluss vorsehen, so dass jeweils der günstigste Anschluss oder auch beide Erdungsanschlüsse verwendet werden können. Der äußere Erdungsanschluss wird dabei vorteilhaft im Bereich der Kabelzuführungen liegen, so dass das Erdungskabel möglichst kurz gehalten werden kann.

Nach einer weiteren vorteilhaften Ausbildung der Erfindung werden Öffnungen für die Kabelzuführungen an gegenüberliegenden Seiten des Gehäuses angeordnet. Dabei kann es ausreichend sein, an der gegenüberliegenden Seite der beiden Kabelzuführungen jeweils nur eine Kabelzuführung vorzusehen. Dadurch wird ermöglicht, dass das Kabel auch an der gegenüberliegenden Seite wieder herausgeführt werden kann. Diese Ausführungsform eignet sich für eine Anordnung, bei denen die Unterflurfeuer symmetrisch zum verlegten Kabel liegen.

Nach einer weiteren vorteilhaften Ausbildung der Erfindung ist an der Außenseite des Gehäuses mindestens ein Hohlraum vorgesehen. Da das Gehäuse in der Regel über einen Epoxidharzmörtel oder ein anderes Material in den Boden eingebracht wird, sind die Hohlräume dazu geeignet, eine feste Verbindung mit dem Epoxidharzmörtel herzustellen, so dass eine optimale Fixierung des Gehäuses im Boden gewährleistet ist.

An der Außenseite des Gehäuses des Unterflurfeuers können nach einer weiteren vorteilhaften Ausbildung Rippen vorgesehen sein. Diese Rippen vergrößern die Oberfläche des Gehäuses und verbessern damit - in Verbindung mit den Hohlräumen und der übrigen Gehäuseoberfläche - den Wärmeübergang vom Gehäuse in das umgebende Material.

Ein Ausführungsbeispiel der Erfindung wird im Folgenden anhand der Zeichnung näher erläutert. Dabei zeigen:
- FIG 1: eine erste perspektivische Ansicht des Gehäuses von der Seite der Kabelzuführungen.
- FIG 2: eine zweite perspektivische Ansicht des Gehäuses von der gegenüberliegenden Seite der Darstellung gemäß FIG 1.

FIG 1 zeigt das Gehäuse 1 eines Unterflurfeuers, das im Aluminiumdruckgussverfahren hergestellt ist. Der Vorteil dieses Herstellungsverfahrens besteht gegenüber dem herkömmlichen Gießverfahren darin, dass die Gehäuse 1 nicht mehr in Bezug auf ihre Maßhaltigkeit nachgefräst werden müssen. Ein weiterer Vorteil dieses Verfahrens besteht darin, dass die Befestigungsmittel für den Deckel direkt mit eingegossen werden können.

In FIG 1 ist mit dem Bezugszeichen 2 exemplarisch ein eingegossener rostfreier Stahlstift bezeichnet, in dem das Gewinde für die Befestigungsschraube des Deckels bereits vorgesehen sein kann. Das Gewindeloch könnte aber auch erst nachher eingebohrt und danach das Gewinde eingeschnitten werden. Des Weiteren kann in der den Deckel aufnehmenden Randoberfläche gleichzeitig ein Positionierungsstift 3 im selben Druckgussverfahren mit eingegossen werden. Bei herkömmlichen Gehäusen für Unterflurfeuer musste dazu extra ein Loch gebohrt werden und ein entsprechender Stift in dieses Loch eingepresst werden, oder es müsste ein Gewinde eingeschnitten werden.

Das Gehäuse 1 weist weiterhin auf einer Seite zwei Eingänge für Kabelzuführungen 4 auf. Das ermöglicht es, ein Kabel von der einen Seite zuzuführen und auf dieser Seite gleichzeitig wieder herauszuführen. Gegenüber herkömmlichen Gehäusen mit herkömmlicher Anschlusstechnik besteht hier der entscheidende Vorteil, dass keine Kabelverzweigung außerhalb des Gehäuses mehr vorgenommen werden muss. Da das Versorgungskabel zu den weiteren Unterflurfeuern geführt werden muss, waren bisher solche Verzweigungen außerhalb des Gehäuses notwendig. Kabelverzweigungen außerhalb des Gehäuses machen aber eine spezielle Versiegelung oder Muffentechnik zum Schutz der Verzweigung notwendig und hatten weiterhin den Nachteil, dass man an diese Muffen bzw. an die verschiedenen Kabelverzweigungen im Reparaturfalle nur noch durch Öffnen der Asphaltdecke bzw. der Bodenoberfläche heran konnte. Durch die beiden Zuführungen 4 im neuen Gehäuse 1 ergibt sich demgegenüber der entscheidende Vorteil, dass die Kabelverzweigungen innerhalb des Gehäuses 1 ausgeführt werden können und das weiterführende Kabel aus der zweiten Kabelzuführung 4 wieder herausgeführt werden kann. Die Kabelverzweigung profitiert damit von der Wasserdichtheit des Gehäuses 1 selbst und ist jederzeit durch Öffnen des Gehäusedeckels zugänglich.

Am neuen Gehäuse 1 sind weiterhin zwei oder drei Erdungsanschlüsse 5, 5' und 6 angeformt (siehe auch FIG 2), wobei sich die Erdungsanschlüsse 5, 5' außerhalb des Gehäuses 1 und der zweite Erdungsanschluss 6 innerhalb des Gehäuses 1 an dessen Boden befindet. Damit wird eine größere Flexibilität für die Erdung des Gehäuses 1 erreicht.

Herkömmliche Gehäuse für Unterflurfeuer wurden an ihrer Au-ßenseite mit einer umlaufenden Nut versehen. Diese Nut diente dazu, eine feste Verbindung zwischen der Epoxydharzmasse, mit der das Gehäuse in eine Ausnehmung der Bodenoberfläche eingegossen wird, herzustellen. Gemäß der vorliegenden Erfindung kann eine solche Nut oder ein anderweitiger Hohlraum bereits bei der Herstellung mit eingegossen werden. In den FIG 1 und 2 sind solche Hohlräume 7, 8, 7', 8' an den Seiten, an denen die Kabelzuführungen 4 vorgesehen sind oder an anderen Stellen der Gehäuseaußenseite vorhanden. Solche Hohlräume 7, 8, 7', 8' lassen sich selbstverständlich an jedem beliebigen Ort der Gehäuseaußenseite vorsehen.

Des Weiteren sind an der Gehäuseaußenseite Rippen 9 vorgesehen. Die Hohlräume 7, 8, 7', 8' sowie die Rippen 9 zeigen einen weiteren, sehr vorteilhaften Effekt. Sie vergrößern nämlich die Oberfläche der Gehäuseaußenseite, wodurch der Wärmeübergang vom Gehäuse 1 über den Epoxydharzmörtel in die Bodenoberfläche verbessert wird. Diese verbesserte Wärmeableitung trägt entscheidend zur Verlängerung der Lebensdauer des Unterflurfeuers bei, da die von den Lampen erzeugte Wärme ein wesentlicher Parameter der Lebensdauer ist.

## Patentansprüche

1. Gehäuse (1) für ein Unterflurfeuer, welches im Aluminiumdruckgussverfahren hergestellt ist,
**ddadurch gekennzeichnet, dass** Befestigungsmittel (2) für einen Deckel mit eingegossen sind.

2. Gehäuse für ein Unterflurfeuer nach Anspruch 1,
**dadurch gekennzeichnet, dass** als Befestigungsmittel ein Stahlstift (2) mit eingegossen ist, der insbesondere mit einer Gewindebohrung versehen sein kann.

3. Gehäuse für ein Unterflurfeuer nach einem der vorstehenden Ansprüche,
**dadurch gekennzeichnet, dass** das Gehäuse (1) einen Positionierungsstift (3) für die Positionierung eines Deckels aufweist.

4. Gehäuse für ein Unterflurfeuer nach einem der vorstehenden Ansprüche,
**dadurch gekennzeichnet, dass** es auf einer Seite zwei Eingänge für Kabelzuführungen (4) aufweist.

5. Gehäuse für ein Unterflurfeuer nach einem der vorstehenden Ansprüche,
**dadurch gekennzeichnet, dass** im Inneren des Gehäuses (1) ein Erdungsanschluss (6) mit angeformt ist.

6. Gehäuse für ein Unterflurfeuer nach einem der vorstehenden Ansprüche,
**dadurch gekennzeichnet, dass** an der Au-ßenseite des Gehäuses (1) ein Erdungsanschluss (5, 5') mit angeformt ist.

7. Gehäuse für ein Unterflurfeuer nach Anspruch 6,
**dadurch gekennzeichnet, dass** der Erdungsanschluss (5, 5') an der Außenseite des Gehäuses (1) im Bereich der Kabelzuführungen (4) liegt.

8. Gehäuse für ein Unterflurfeuer nach einem der vorstehenden Ansprüche,
**dadurch gekennzeichnet, dass** Kabelzuführungen (4) an gegenüberliegenden Seiten des Gehäuses (1) angeordnet sind.

9. Gehäuse für ein Unterflurfeuer nach einem der vorstehenden Ansprüche,
**dadurch gekennzeichnet, dass** an der Außenseite des Gehäuses (1) mindestens ein Hohlraum (7, 8, 7`, 8') vorgesehen ist.

10. Gehäuse für ein Unterflurfeuer nach einem der vorstehenden Ansprüche,
**dadurch gekennzeichnet, dass** die Au-ßenseite des Gehäuses (1) Rippen (9) aufweist.

## Claims

1. Housing (1) for a flush light, which is produced using the aluminium die-casting process, **characterized in that** fixing means (2) for a cover are also cast in.

2. Housing for a flush light according to Claim 1, **characterized in that** a steel pin (2) is also cast in as the fixing means, and this steel pin (2) can be provided in particular with a threaded hole.

3. Housing for a flush light according to one of the preceding claims, **characterized in that** the housing (1) has a positioning pin (3) for positioning a cover.

4. Housing for a flush light according to one of the preceding claims, **characterized in that** it has two inputs for cable feedlines (4) on one side.

5. Housing for a flush light according to one of the preceding claims, **characterized in that** an earthing connection (6) is also integrally formed in the interior of the housing (1).

6. Housing for a flush light according to one of the preceding claims, **characterized in that** an earthing connection (5, 5') is also integrally formed on the outside of the housing (1).

7. Housing for a flush light according to Claim 6, **characterized in that** the earthing connection (5, 5') on the outside of the housing (1) is in the region of the cable feedlines (4).

8. Housing for a flush light according to one of the preceding claims, **characterized in that** cable feedlines (4) are arranged on opposite sides of the housing (1).

9. Housing for a flush light according to one of the preceding claims, **characterized in that** at least one cavity (7, 8, 7', 8') is provided on the outside of the housing (1).

10. Housing for a flush light according to one of the preceding claims, **characterized in that** the outside of the housing (1) has ribs (9).

## Revendications

1. Boîtier (1) pour balisage encastré, qui est fabriqué dans le procédé de coulée d'aluminium sous pression, **caractérisé en ce que** des moyens de fixation (2) d'un couvercle sont coulés conjointement.

2. Boîtier pour balisage encastré selon la revendication 1, **caractérisé en ce qu'**une tige en acier (2), servant de moyens de fixation, est coulée conjointement, laquelle tige en acier peut être dotée notamment d'un taraudage.

3. Boîtier pour balisage encastré selon l'une des revendications précédentes, **caractérisé en ce que** le boîtier (1) comporte une tige de positionnement (3) destinée au positionnement d'un couvercle.

4. Boîtier pour balisage encastré selon l'une des revendications précédentes, **caractérisé en ce qu'**il comporte d'un côté deux entrées destinées à des accès de câble (4).

5. Boîtier pour balisage encastré selon l'une des revendications précédentes, **caractérisé en ce qu'**une borne de mise à la terre (6) est conformée conjointement à l'intérieur du boîtier (1).

6. Boîtier pour balisage encastré selon l'une des revendications précédentes, **caractérisé en ce qu'**une borne de mise à la terre (5, 5') est conformée conjointement du côté extérieur du boîtier (1).

7. Boîtier pour balisage encastré selon la revendication 6, **caractérisé en ce que** la borne de mise à la terre (5, 5') se trouve du côté extérieur du boîtier (1) dans la région des accès de câble (4).

8. Boîtier pour balisage encastré selon l'une des revendications précédentes, **caractérisé en ce que** des accès de câble (4) sont placées sur des côtés opposés du boîtier (1).

9. Boîtier pour balisage encastré selon l'une des revendications précédentes, **caractérisé en ce qu'**au moins une cavité (7, 8, 7', 8') est ménagée du côté extérieur du boîtier (1) .

10. Boîtier pour balisage encastré selon l'une des revendications précédentes, **caractérisé en ce que** le côté extérieur du boîtier (1) comporte des nervures (9).
